# EUROPÄISCHE PATENTSCHRIFT

(11) **EP 1 390 202 B1**
(45) Veröffentlichungstag und Bekanntmachung des Hinweises auf die Patenterteilung: **05.04.2006**
(21) Anmeldenummer: 02730270.2
(22) Anmeldetag: 22.05.2002
(51) Int. Cl.: B41C 1/05

(54) **VERFAHREN ZUM HERSTELLEN EINER DIREKT LASERGRAVIERBAREN DRUCKPLATTE SOWIE NACH DEM VERFAHREN HERGESTELLTE DRUCKPLATTE**
METHOD FOR THE PRODUCTION OF A PRINTING PLATE WHICH MAY BE DIRECTLY LASER ENGRAVED AND PRINTING PLATE PRODUCED BY SAID METHOD
PROCEDE DE PRODUCTION D'UNE PLAQUE D'IMPRESSION POUVANT ETRE DIRECTEMENT GRAVEE AU LASER, ET PLAQUE D'IMPRESSION PRODUITE SELON LEDIT PROCEDE

(30) Priorität: 28.05.2001 DE 10126067
(43) Veröffentlichungstag der Anmeldung: 25.02.2004
(73) Patentinhaber: POLYWEST KUNSTSTOFFTECHNIK Saueressig & Partner GmbH & Co. KG, 48683 Ahaus (DE); Sonderhoff GmbH, 50829 Köln (DE)
(72) Erfinder: LORIG, Heinz, 48739 Legden (DE); LORIG, Stephan, 48739 Legden (DE); LANGERBEINS, Klaus, 50737 Köln (DE)
(74) Vertreter: Hennicke, Ernst Rüdiger
(86) Internationale Anmeldenummer: PCT/EP2002/005611
(87) Internationale Veröffentlichungsnummer: WO 2002/096648

(56) Entgegenhaltungen:
- DE-A- 3 833 650
- DE-A- 19 942 216
- US-A- 5 804 353

## Beschreibung

Die Erfindung betrifft ein Verfahren zum Herstellen einer direkt lasergravierbaren Druckplatte insbesondere für den Flexodruck. Die Erfindung ist ferner auf eine direkt lasergravierbare Druckplatte insbesondere für den Flexodruck gerichtet, die eine untere Tragfolie oder -platte und eine auf dieser aufgetragene Elastomerschicht aus Silikonpolymer, Silikonfluorpolymer oder Silikonkautschuk aufweist.

Im Flexodruck werden neben Endlosdruckformen auch plattenförmige Druckformen eingesetzt, bei denen es sich beispielsweise um Gummiklischees oder um Fotopolymerdruckplatten handeln kann, die für den hochqualitativen Flexodruck häufig mit dem "Computer to Plate"-Verfahren für den Druck vorbereitet werden. Für das Drucken mit den Plattendruckformen werden diese auf Klischeehülsen oder Formatzylindern montiert, auf denen sie entweder mit Hilfe von Klebebändern oder Folien - sogenannte "Tapes" - aufgeklebt werden oder magnetisch gehalten werden, wenn die eingesetzte Tragfolie oder -platte aus ferromagnetischem Material wie z.B. Weißblech besteht und Magnetzylinder oder -hülsen zum Einsatz kommen, an denen sich die Weißblechfolie dicht anlegt. Es ist bei Einsatz von Vakuumzylindern auch möglich; die Druckplatte mittels Unterdruck an diesen zu halten.

Die bekannten fotopolymeren Platten, die aus flüssigen Fotopolymeren hergestellt werden, haben den Nachteil, daß ihre Oberfläche erst nach der Plattenbelichtung ihre für das Drucken erforderliche Endhärte erhält und die Oberflächenqualität somit vor der Belichtung variieren kann. Dies führt dazu, daß häufig Unebenheiten in der Plattenoberfläche die Druckqualität herabsetzen. Eine mechanische Nachbearbeitung der fotopolymeren Platten zur Glättung ihrer Oberfläche nach der Belichtung ist nicht möglich, da hierdurch die hochstehenden, druckenden Teile die Platte wieder beschädigt werden würden.

Aus der DE 196 25 749 C2 ist ein Verfahren zum Herstellen einer nahtlosen Druckform bekannt, bei der die Elastomerschicht von einem kalthärtenden Silikonpolymer oder Silikonfluorpolymer gebildet wird, das im Rotationsgießverfahren auf die zylindrische Mantelfläche eines Trägers aufgetragen wird und nach dem Aushärten in besonders vorteilhafter Weise direkt mit einem Arbeitslaser gravierbar ist. Eine ähnliche Form, bei der die Elastomerschicht aus einem heißhärtenden Einkomponenten- oder Zweikomponenten-Silikonpolymer besteht, ist aus der DE 197 56 327 bekannt.

Aus der älteren, nicht vorveröffentlichten DE 100 23 560 A1 ist eine Plattendruckform bekannt, zu deren Herstellung zunächst eine Schicht eines aushärtbaren Elastomers auf einen Träger mit zylindrischer Mantelfläche im Rotationsgießverfahren wie bei den beiden vorgenannten Druckschriften aufgetragen wird, die Elastomerschicht anschließend aushärtet und der so entstandene Druckformrohling danach geschliffen und dann entlang einer im wesentlichen parallel zur Achsrichtung des Trägers verlaufenden Schnittlinie aufgetrennt wird, woraufhin die derart fertig erzeugte Druckplatte von der Mantelfläche des Trägers abgenommen werden kann. Mit diesem Verfahren können Druckplatten höchster Qualität erzeugt werden, die nach ihrer Fertigstellung direkt mit einem Arbeitslaser gravierbar sind und höchsten Qualitätsanforderungen an die Druckgenauigkeit gerecht werden.

Als nachteilig bei dem bekannten Verfahren hat es sich erwiesen, daß die Länge der damit erzeugbaren Drucktücher vom Umfang des verwendeten zylindrischen Trägers festgelegt und somit nicht beliebig groß ist und daß der Zeitaufwand für die Fertigstellung der einzelnen Druckplatten vergleichsweise groß ist. Insbesondere der zur Erreichung der geforderten Oberflächengüte nach dem Aushärten des Elastomermaterials erfolgende Schleif- oder Fräsvorgang dauert bei dem bekannten Verfahren verhältnismäßig lang, da beim Schleifen im allgemeinen mehrere Schleifdurchgänge erforderlich sind, um Oberflächengenauigkeiten im 1/100 mm-Bereich und eine hohe Oberflächengüte zu erreichen.

Die DE 199 42 216 offenbart ein Verfahren zum Herstellen einer lasergravierbaren Druckplatte. Bei dem Verfahren wird auf eine flache Tragfolie eine Elastomerschicht aus Silikonpolymeren aufgetragen. Danach wird die Elastomerschicht zur Bildung einer ebenen Oberfläche nachbehandelt, wobei vor der Nachbehandlung eine Deckfolie als Schutz gegen mechanische Beschädigungen auf die Elastomerschicht aufgebracht wird.

Um Parameter wie Farbübertrag und Rauhigkeit zu beeinflussen, schlägt die DE 199 42 216 die Verwendung einer zusätzlichen, dünnen Oberschicht vor. Das Aufbringen der zusätzlichen Oberschicht stellt einen zusätzlichen Verfahrensschritt dar.

Aufgabe der Erfindung ist es, ein Verfahren zum Herstellen einer direkt lasergravierbaren Druckplatte anzugeben, bei dem in einfacher Weise die Farbaufnahme beim späteren Drucken verbessert wird.

Die der Erfindung zugrunde liegende Aufgabe wird durch die Angabe eines Verfahrens gemäß Anspruch 1 gelöst. Dabei wird auf eine zunächst annähernd horizontal ausgelegte untere Tragfolie oder -platte eine Elastomerschicht aus Silikonpolymer, Silikonfluorpolymer oder Silikonkautschuk aufgetragen und anschließend zur Bildung einer ebenen Oberfläche nachbehandelt. Die Nachbehandlung erfolgt dabei in besonders vorteilhafter Weise mindestens teilweise mit einer Kalibriereinrich-tung mit einem Kalanderspalt, durch den die Druckplatte im noch nicht ausgehärteten Zustand ihrer Elastomerschicht transportiert wird.

Erfindungsgemäß erfolgt die Herstellung der direkt lasergravierbaren Druckplatte nicht auf einer zylindrischen Mantelfläche, sondern das zur Bildung einer Elastomerschicht eingesetzte Silikonpolymer, Silikonfluorpolymer oder der Silikonkautschuk wird auf die eben liegende Tragfolie oder -platte aufgetragen. Der Auftrag kann dabei in Streifen erfolgen, die quer zur Längsrichtung der Tragfolie von einem Auftragskopf aufgetragen werden, der sich relativ zur Tragfolie von dessen einer zur anderen Längskante und zurück bewegt. Für eine Produktion von Druckplatten im großen Maßstab ist es besonders zweckmäßig, einen sich über die Breite der beispielsweise von einer großen Rolle abgewickelten Tragfolie erstreckenden Auftragskopf vorzusehen, durch den das Elastomer über die gesamte Breite der Tragfolie aufgetragen wird, während sich diese relativ zum Auftragskopf bewegt, beispielsweise unter diesem hindurchgezogen wird. Durch diese besonders vorteilhafte Verfahrensweise ist es möglich, Druckplatten in praktisch beliebiger Länge herzustellen, die nur durch die Länge der Tragfolie begrenzt wird, auf der die Elastomerschicht aufgetragen wird.

Erfindungsgemäß wird die Elastomerschicht vor ihrem Erhärten an ihrer Oberfläche mit einer Abdeckfolie versehen. Die Abdeckfolie verhindert wirksam, daß das eingesetzte Elastomermaterial an der Kalanderwalze oder einem anstelle derer zum Einsatz kommenden Kalanderrakel anhaftet, was andernfalls zu Fehlern in der Produktion der Druckplatte führen kann. Die Abdeckfolie weist dabei an ihrer der Elastomerschicht zugewandten Unterseite eine angerauhte und/oder profilierte Oberfläche auf, die sich dann in die noch weiche Elastomerschicht eindrückt und nach dem Abziehen der Abdeckfolie an der dann freigelegten Druckseite der Elastomerschicht eine entsprechend angerauhte und/oder profilierte Oberfläche ausbildet, wie sie für die Farbaufnahme beim späteren Drucken gewünscht bzw. gefordert wird.

Der besonders vorteilhafte Nachbehandlungsschritt in einer Kalibriereinrichtung mit Kalanderspalt sorgt dafür, daß die noch nicht ausgehärtete Elastomerschicht in besonders einfacher und schneller Weise über die gesamte Breite der Druckplatte auf die gewünschte Dicke der Druckplatte verformt oder ausgewalzt wird. Die Kalibriereinrichtung besteht zweckmäßig im wesentlichen aus einer unteren, genau ebenen Andruckleiste und einer parallel über dieser angeordneten, ebenfalls hochgenauen Kalanderwalze, die in ihrem Abstand von der Andruckleiste sehr exakt einstellbar ist. Mit einer solchen Kalibriereinrichtung läßt sich die Dicke der erfindungsgemäß hergestellten Druckplatten durch Kalandrieren der noch nicht ausgehärteten Elastomerschicht mit sehr hoher Genauigkeit auf das gewünschte Maß einstellen, wobei die erreichbare Genauigkeit lediglich von der Präzision abhängt, mit der Kalanderwalze und Andruckleiste gefertigt sind und mit der sich die beiden Hauptbestandteile der Kalibriereinrichtung in ihrem Abstand voneinander einstellen lassen.

Die Abdeckfolie wird zweckmäßig vor dem Kalandriervorgang auf die Elastomerschicht aufgebracht und kann nach dem Aushärten der Elastomerschicht von dieser wieder abgezogen werden.

Die Elastomerschicht kann nach ihrem Aushärten an ihrer Oberfläche geschliffen oder einer Hochgeschwindigkeits-Fräsbearbeitung unterworfen werden, wenn außergewöhnlich hohe Anforderungen an die Oberflächengüte gestellt werden. Dabei kann das Schleifen bzw. Fräsen grundsätzlich unmittelbar nach dem Auftrag des Elastomers auf der Tragfolie oder -platte und seinem Aushärten erfolgen. Besonders vorteilhaft ist es aber, die Elastomerschicht zunächst mittels der Kalibriereinrichtung zu kalandrieren und dadurch schon vor dem Schleifen bzw. Fräsen eine sehr gleichmäßige Dicke der Druckplatte zu erhalten, deren Dickenabweichungen nur im 1/10 mm-Bereich liegen oder sogar noch erheblich darunter liegen. Es hat sich gezeigt, daß allein durch den Kalandriervorgang Genauigkeiten von unter 1/20 mm erreichbar sind. Die Genauigkeit der Druckplatte kann dann in lediglich einem Schleifdurchgang auf die geforderte, hohe Genauigkeit beispielsweise im 1/100 mm-Bereich fertiggestellt werden.

In besonders vorteilhafter Weiterbildung der Erfindung kann die Tragfolie oder -platte an ihrer der Elastomerschicht zugewandten Oberseite mit einer Kaschierung aus einer kompressiblen Zwischenschicht versehen sein. Mit einer solchen kompressiblen Zwischenschicht ist es insbesondere bei Druckplatten, die für den Direktdruck von Wellpappe und anderen Materialien mit unregelmäßiger Oberfläche eingesetzt werden sollen, möglich, die für die beim Druck gewünschte Kompressibilität der gesamten Druckplatte bei vorgegebener Druckhöhe einzustellen. Anders als bei den bislang bekannten Druckplatten kann hierbei die Elastomerschicht unmittelbar auf der Kaschierung angeordnet werden, d.h. ohne auf dieser zunächst eine Zwischenlage aus einer Folie od.dgl, anzuordnen, wodurch die Kompressibilität der an der Tragfolie aufkaschierten Zwischenschicht beim späteren Druck vollständig zur Verfügung steht, also nicht durch eine etwa zwischengelegte Folie herabgesetzt wird. Es hat sich gezeigt, daß die entsprechend hergestellte Druckplatte, bei der die Elastomerschicht unmittelbar auf der an der Tragfolie ankaschierten kompressiblen Zwischenschicht aufgebracht und anschließend mit der Kalibriereinrichtung auf die gewünschte Dicke kalandiert wird, auch bei hohen Genauigkeitsanforderungen an die Oberfläche der Elastomerschicht anschließend nicht mehr nachbearbeitet werden muß, sondern schon nach dem Durchgang der Druckplatte durch den Kalanderspalt und dem Abziehen der Abdeckfolie nach dem Aushärten der Elastomerschicht und Schneiden der Platte auf die gewünschte Größe diese sofort mit einem Laser graviert werden kann. Dies ist offenbar darauf zurückzuführen, daß die kompressible Zwischenschicht in der Lage ist, auch noch Ungenauigkeiten in der Oberfläche der Elastomerschicht zuverlässig auszugleichen, die im 1/10 mm-Bereich liegen, da ihre Kompressibilität nicht durch eine zusätzliche Zwischenlage einer Folie herabgesetzt wird.

Als besonders vorteilhaft und ökonomisch hat es sich erwiesen, die zum Abdecken der Elastomerschicht eingesetzte, nach deren Aushärten von der Elastomerschicht wieder abgezogene Abdeckfolie anschließend als Tragfolie für eine nachfolgend produzierte Druckplatte zu verwenden. Um eine besonders gute Haftung der Elastomerschicht an der Tragfolie zu erhalten, wird die Abdeckfolie vor ihrer Verwendung als Tragfolie mit einem Primer (Lösungsmittel) vorbehandelt.

Mit der Erfindung wird eine direkt lasergravierbare Druckplatte insbesondere für den Flexodruck mit einer unteren Tragfolie oder -platte und einer auf dieser aufgetragenen Elastomerschicht aus Silikonpolymer, Silikonfluorpolymer oder Silikonkautschuk geschaffen, wobei die Elastomerschicht mittels einer Kalibriereinrichtung mit Kalanderspalt bearbeitet ist, durch den die Druckplatte vor dem Erhärten der Elastomerschicht transportiert wird. Die Tragfolie oder -platte kann an ihrer der Elastomerschicht zugewandten Oberseite vorzugsweise mit einer Kaschierung aus einer kompressiblen Zwischenschicht versehen sein, auf der die Elastomerschicht unmittelbar angeordnet ist.

Weitere Merkmale und Vorteile der Erfindung ergeben sich aus der nachfolgenden Beschreibung und der Zeichnung, worin eine bevorzugte Ausführungsform der Erfindung an einem Beispiel näher erläutert ist. Es zeigt:
- **Fig. 1**: eine Vorrichtung zur Durchführung des erfindungsgemäßen Verfahrens für die Herstellung einer erfindungsgemäßen Druckplatte in einer schematischen Seitenansicht;
- **Fig. 2**: eine vergrößerte Einzelheit II der mit der Vorrichtung nach Fig. 1 hergestellten Druckplatte vor deren Durchlauf durch die Kalibriereinrichtung im Schnitt;
- **Fig. 3**: den Gegenstand der Fig. 2 nach Durchgang durch die Kalibriereinrichtung gemäß einer Einzelheit III in Fig. 1; und
- **Fig. 4**: eine zweite Ausführungsform einer erfindungsgemäßen Druckplatte bei deren Nachbearbeitung mittels eines Schleifwerkzeuges in einem Längsschnitt.

Die in Fig. 1 schematisch dargestellte Vorrichtung 10 dient zur Herstellung einer direkt lasergravierbaren Druckplatte 11, die im wesentlichen aus einer unteren Tragfolie 12 und einer auf dieser angeordneten Elastomerschicht 13 aus einem Silikonpolymer, Silikonfluorpolymer oder Silikonkautschuk besteht. Die die Elastomerschicht bildenden Werkstoffe können dabei bevorzugt solche sein, wie sie aus der älteren Patentschrift DE 196 25 749 C2 oder der DE 197 56 327 A1 bekannt sind.

Bei der in den Fig. 1 bis 3 dargestellten Ausführungsform der erfindungsgemäßen Druckplatte ist die Tragfolie 12 an ihrer Oberseite 14 mit einer Kaschierung 15 aus einem elastischen Schaummaterial versehen, auf der die Elastomerschicht 13 unmittelbar, d.h. ohne Zwischenlage einer Folie oder sonstigen Zwischenschicht angeordnet ist. Bei der in Fig. 4 dargestellten Ausführungsform der Druckplatte weist die Elastomerschicht 13 eine größere Dicke auf und ist direkt auf die mit einem Primer vorbehandelte Oberseite 14 der Tragfolie 12 aufgetragen.

Wie sich aus Fig. 1 ergibt, erfolgt die Herstellung der erfindungsgemäßen Druckplatte kontinuierlich in der Ebene. Hierzu wird die Tragfolie 12 zunächst von einer Vorratsrolle 16 abgewickelt und horizontal auf einem ersten Förderband 17 abgelegt. Eine sich über die Breite der Tragfolie und des Förderbandes erstreckende Führungswalze 18 sorgt dabei dafür, daß die Tragfolie faltenfrei auf dem Förderband 17 zu liegen kommt.

Auf die bereits mit der Kaschierung 15 versehene Tragfolie 12 wird anschließend mit Hilfe eines Misch- und Dosierkopfes 19 das die Elastomerschicht 13 bildende Silikonpolymer, Silikonfluorpolymer oder der Silikonkautschuck direkt auf die Kaschierung der Tragfolie 12 aufgetragen, wobei hier mit geringem Materialüberschuß gearbeitet wird und die Elastomerschicht 13 unmittelbar nach ihrem Auftrag noch eine etwas ungleichmä-ßige Oberfläche 20 aufweist. Die noch nicht ausgehärtete Elastomerschicht wird beim Weitertransport des so erzeugten Druckplattenrohlings durch das Förderband 17 mit einer Abdeckfolie 21 abgedeckt, die an ihrer Unterseite 22 eine angerauhte Oberfläche aufweist. Dieser aus unterer Tragfolie 12, Kaschierung 15, Elastomerschicht 13 und oberer Abdeckfolie 21 bestehende, sandwichartige Aufbau läuft anschließend vom ersten

Förderband 17 ab und weiter durch einen Kalanderspalt 23 einer Kalibriereinrichtung 24, die im wesentlichen aus einer unteren Andruckleiste 25 mit ballig ausgestalteter, hochgenauer und vorzugsweise polierter Oberfläche 26 und einer Kalanderwalze 27 besteht, die genau parallel zur Andruckleiste 25 oberhalb von dieser angeordnet ist und sich genau wie diese über die gesamte Breite der Tragfolie 12 erstreckt. Die Kalanderwalze kann in ihrer Höhe mittels einer stark vereinfacht dargestellten Einstelleinrichtung 28 hochgenau eingestellt werden, so daß die Dicke des Kalanderspalts mit einer Genauigkeit von bis zu 1/100 mm über die gesamte Breite der Tragfolie einjustiert werden kann.

Beim Durchgang der sandwichartig aufgebauten Druckplatte wird die zuvor ungleichmäßige Oberfläche 20 der noch nicht ausgehärteten Elastomerschicht geglättet und überschüssiges Material seitlich weggedrückt, so daß die Druckplatte nach ihrem Durchgang durch die Kalibriereinrichtung eine über die gesamte Breite weitestgehend gleichmäßige Dicke mit nur sehr geringfügigen Dickenabweichungen aufweist, die in einer Größenordnung von unter 1/10 mm liegen.

Die wie vorstehend beschrieben kalibrierte Druckplatte gelangt aus dem Kalanderspalt 23 auf ein zweites Förderband 29, auf dem die Elastomerschicht aushärtet, was je nach Art des eingesetzten Elastomerwerkstoffes durch ergänzende Einrichtungen, beispielsweise Heizstrahler od.dgl. begünstigt werden kann, die jedoch in Fig. 1 nicht dargestellt sind. Nach dem Aushärten der Elastomerschicht wird die Abdeckfolie 21 von der Oberseite der Elastomerschicht 13 abgezogen und auf einer Rolle 30 aufgewickelt. Dabei hinterläßt die angerauhte Unterseite 22 der Abdeckfolie in der ausgehärteten Elastomerschicht eine entsprechende Struktur, die beim späteren Drucken mit der Druckplatte die Druckfarbe besonders gut hält und eine saubere Übertragung des Druckbildes auf die zu bedruckende Fläche sicherstellt. Die auf die Rolle 30 aufgewickelte Abdeckfolie kann entweder erneut zum Abdecken der noch nicht ausgehärteten Elastomerschicht vor Durchgang der Druckplatte durch die Kalibriereinrichtung eingesetzt werden oder auch als Tragfolie 12 dienen, wozu sie zunächst an ihrer Oberseite mit einem geeigneten Primer vorbehandelt und dann ggf. mit der Kaschierung 15 versehen wird, bevor sie auf eine Tragfolienvorratsrolle aufgewickelt wird.

Bei der in Fig. 4 dargestellten Ausführungsform der erfindungsgemäßen Druckplatte ist die Elastomerschicht 13 unmittelbar auf die Tragfolie aufgebracht, d.h. eine weichelastische Kaschierung auf der.Tragfolie ist bei diesem Ausführungsbeispiel nicht vorgesehen. Die Druckplatte nach Fig. 4 wird nach ihrem Durchgang durch die Kalibriereinrichtung gemäß Fig. 1 und Aushärten der Elastomerschicht sowie Abziehen der Abdeckfolie an ihrer Oberfläche nachgeschliffen, womit eine hochgenaue Oberfläche mit einer Dickenabweichung im 1/100 mm-Bereich erreicht wird. Hierzu wird die Druckplatte an ihrer Oberfläche mittels einer schnelldrehenden Schleifscheibe 31 bearbeitet, die in nur lediglich einem Arbeitsdurchgang bei entsprechend geringem Materialabtrag die gewünschte Genauigkeit erzielen läßt.

Man erkennt, daß es auf die beschriebene Weise möglich ist, eine direkt lasergravierbare Druckplatte in praktisch jedem beliebigen Format herzustellen, indem eine horizontal ausgelegte Tragfolie in einem kontinuierlichen Verfahren in einer Ebene mit der Elastomerschicht versehen wird. Erst nach der vollständigen, vorstehend beschriebenen Bearbeitung werden aus dem praktisch endlosen, aus der Fertigungseinrichtung kommenden Druckplattenstreifen die einzelnen Druckplatten in ihre gewünschten Größe geschnitten.

Die Erfindung ist nicht auf die dargestellten und beschriebenen Ausführungsbeispiele beschränkt, sondern es sind verschiedene Änderungen und Ergänzungen denkbar, ohne den Rahmen der Erfindung zu verlassen. So ist es im Einzelfall möglich, auf die Kalibrierung der noch nicht ausgehärteten Druckplatte im Kalanderspalt zu verzichten und die Oberfläche der ausgehärteten Elastomerschicht ausschließlich durch Schleifen und/oder hochtouriges Fräsen zu bearbeiten.

## Patentansprüche

1. Verfahren zum Herstellen einer direkt lasergravierbaren Druckplatte (11) insbesondere für den Flexodruck, bei dem auf eine zumindest annähernd horizontal ausgelegte untere Tragfolie oder -platte (12) eine Elastomerschicht (13) aus Silikonpolymer, Silikonfluorpolymer oder Silikonkautschuk aufgetragen und anschließend zur Bildung einer ebenen Oberfläche nachbehandelt wird, **dadurch gekennzeichnet, daß** die Elastomerschicht (13) vor ihrem Erhärten an ihrer Oberfläche (20) mit einer Abdeckfolie (21) versehen wird, die an ihrer der Elastomerschicht (13) zugewandten Unterseite (22) eine angerauhte und/oder profilierte Oberfläche aufweist.

2. Verfahren nach Anspruch 1, **dadurch gekennzeichnet, daß** die Nachbehandlung mindestens teilweise mittels einer Kalibriereinrichtung (24) mit einem Kalanderspalt (23) erfolgt, durch den die Druckplatte (11) im noch nicht ausgehärteten Zustand ihrer Elastomerschicht (13) transportiert wird.

3. Verfahren nach Anspruch 2, **dadurch gekennzeichnet, daß** die Abdeckfolie (21) vor dem Kalandriervorgang auf die Elastomerschicht (13) aufgebracht und nach dem Aushärten der Elastomerschicht (13) von dieser wieder abgezogen wird.

4. Verfahren nach einem der Ansprüche 1 bis 3, **dadurch gekennzeichnet, daß** die Elastomerschicht (13) nach ihrem Aushärten und Abziehen der Abdeckfolie (21) geschliffen wird.

5. Verfahren nach einem der Ansprüche 1 bis 4, **dadurch gekennzeichnet, daß** die Tragfolie oder -platte (12) an ihrer der Elastomerschicht (13) zugewandten Oberseite (14) mit einer Kaschierung (15) aus einer kompressiblen Zwischenschicht versehen ist.

6. Verfahren nach einem der Ansprüche 1 bis 5, **dadurch gekennzeichnet, daß** die Abdeckfolie (21) nach ihrem Abziehen von der ausgehärteten Elastomerschicht (13) als Tragfolie (12) für eine nachfolgend produzierte Druckplatte (11) verwendet wird.

7. Verfahren nach Anspruch 6, **dadurch gekennzeichnet, daß** die Abdeckfolie (21) vor ihrer Verwendung als Tragfolie (12) mit einem Primer vorbehandelt wird.

8. Direkt lasergravierbare Druckplatte (11) insbesondere für den Flexodruck mit einer unteren Tragfolie oder -platte (12) und einer auf dieser aufgetragenen Elastomerschicht (13) aus Silikonpolymer, Silikonfluorpolymer oder Silikonkautschuk, erhältlich nach einem Verfahren, wobei die Elastomerschicht (13) mittels einer Kalibriereinrichtung (24) mit Kalanderspalt (23) bearbeitet wird, durch den die Druckplatte (11) vor dem Erhärten der Elastomerschicht (13) transportiert wird **dadurch gekennzeichnet, daß** die Elastomerschicht (13) vor ihrem Erhärten an ihrer Oberfläche (20) und vor dem Transport der Druckplatte durch den Kalanderspalt (23) mit einer Abdeckfolie (21) versehen wird, die an ihrer der Elastomerschicht (13) zugewandten Unterseite (22) eine angerauhte und/oder profilierte Oberfläche aufweist.

9. Druckplatte nach Anspruch 8, **dadurch gekennzeichnet, daß** die Tragfolie (12) oder -platte an ihrer der Elastomerschicht (13) zugewandten Oberseite (14) mit einer Kaschierung (15) aus einer kompressiblen Zwischenschicht versehen ist, auf der die Elastomerschicht (13) unmittelbar angeordnet ist.

## Claims

1. Method for producing a directly laser engraved printing plate (11), in particular for flexographic printing, in which an elastomer layer (13) of silicone polymer, fluorosilicone polymer or silicon rubber is applied to an at least approximately horizontally designed lower support film or plate (12), and is aftertreated afterwards for forming an even surface, **characterised in that** the elastomer layer (13) is provided with a cover film (21) at its surface (20) before its curing, which film comprises a roughened and/or profiled surface at its bottom side (22) facing the elastomer layer (13).

2. Method according to claim 1, **characterised in that** the aftertreatment takes place at least partially by means of a calibration device (24) with a calender gap (23), through which the printing plate (11) is transported in the still uncured state of its elastomer layer (13)

3. Method according to claim 2, **characterised in that** the cover film (21) is applied to the elastomer layer (13) before the calendaring process and is again removed therefrom after the curing of the elastomer layer (13).

4. Method according to one of claims 1 to 3, **characterised in that** the elastomer layer (13) is sanded after its curing and removal of the cover film (21).

5. Method according to one of claims 1 to 4, **characterised in that** the support film or plate (12) is provided with a lamination (15) of a compressible intermediate layer at its upper side (14) facing the elastomer layer (13)

6. Method according to one of claims 1 to 5, **characterised in that** the cover film (21) is used as a support film (12) for a successively produced printing plate (11) after its removal from the cured elastomer layer (13).

7. Method according to claim 6, **characterised in that** the cover film (21) is pretreated with a primer before its use as a support film (12).

8. Directly laser engraved printing plate (11), in particular for flexographic printing, with a lower support film or plate (12) and an elastomer layer (13) of silicone polymer, fluorosilicone polymer or silicon rubber applied thereto, which can be obtained according to a method whereby the elastomer layer (13) is processed by means of a of a calibration device (24) with a calender gap (23), through which the printing plate (11) is transported before the curing of the elastomer layer, **characterised in that** the elastomer layer (13) is provided with a cover film (21) before its curing at its surface (20) and before the transport of the printing plate through the calender gap (23), which film comprises a roughened and/or profiled surface at its bottom side (22) facing the elastomer layer (13).

9. Printing plate according to claim 8, **characterised in that** the support film (12) or plate is provided with a lamination (15) of a compressible intermediate layer at the upper side (14) facing the elastomer layer (13), on which the elastomer layer (13) is directly arranged.

## Revendications

1. Procédé de production d'une plaque d'impression (11) pouvant être directement gravée par laser en particulier pour la flexographie, dans lequel on rapporte sur au moins une pellicule ou plaque (12) de support s'étendant de façon sensiblement horizontale, une couche d'élastomère (13) en polymère silicone, polymère silicone fluoré, ou caoutchouc silicone que l'on retraite ensuite pour obtenir une surface plane, **caractérisé en ce que** la couche d'élastomère (13), avant son durcissement, est pourvue sur sa surface supérieure (20) d'une pellicule de couverture (21) présentant sur son côté inférieur (22) adjacent à la couche d'élastomère (13) une surface rugueuse et/ou profilée.

2. Procédé selon la revendication 1, **caractérisé en ce que** le retraitement est réalisé au moins avec un dispositif de calibrage (24) ayant une fente de calandrage (23) à travers laquelle est transportée la plaque d'impression (11) avec sa couche d'élastomère (13) non encore durcie.

3. Procédé selon la revendication 2, **caractérisé en ce que** la pellicule de couverture (21) est appliquée sur la couche d'élastomère (13) avant le processus de calandrage et est retirée de nouveau de cette couche d'élastomère (13) après durcissement de celle-ci.

4. Procédé selon l'une des revendications 1 à 3, **caractérisé en ce que** la couche d'élastomère (13) est polie, après son durcissement et retrait de la pellicule de couverture (21).

5. Procédé selon l'une des revendications 1 à 4, **caractérisé en ce que** la pellicule ou plaque (12) de support est pourvue sur son côté supérieur (14) adjacent à la couche d'élastomère (13) d'un contrecouchage (15) en une couche intermédiaire compressible.

6. Procédé selon l'une des revendications 1 à 4, **caractérisé en ce que** la pellicule de couverture (21) est utilisée, après son retrait de la couche d'élastomère (13) durcie, en tant que pellicule de support (12) pour une plaque d'impression (11) produite ensuite.

7. Procédé selon la revendication 6, **caractérisé en ce que** la pellicule de couverture (21) est prétraitée avec un primaire avant son utilisation en tant que pellicule de support (12).

8. Plaque d'impression (11) pouvant être gravée directement par laser en particulier pour flexographie, comportant une pellicule ou plaque de support (12) sur laquelle est rapportée une couche d'élastomère (13) en polymère de silicone, en polymère de silicone fluoré ou en caoutchouc silicone, pouvant être obtenue selon un procédé dans lequel la couche d'élastomère (13) est retraitée au moyen d'un dispositif de calandrage (24) ayant une fente de calandrage (23) à travers laquelle est transportée la plaque d'impression (11) avant le durcissement de la couche d'élastomère (13), **caractérisée en ce que**, la couche d'élastomère (13), avant son durcissement est pourvue sur sa surface supérieure (20) d'une pellicule de couverture (21) présentant sur son côté inférieur (22) adjacent à la couche d'élastomère (13) une surface rugueuse et/ou profilée.

9. Plaque d'impression selon la revendication 8, **caractérisée en ce que** la pellicule (12) ou plaque de support présente sur son côté supérieur (14) adjacent à la couche d'élastomère (13) un contrecouchage (15) en une couche intermédiaire compressible sur lequel la couche d'élastomère (13) est directement appliquée.
